# EUROPÄISCHE PATENTSCHRIFT

(11) **EP 3 815 553 B1**
(45) Veröffentlichungstag und Bekanntmachung des Hinweises auf die Patenterteilung: **11.05.2022**
(21) Anmeldenummer: 19206886.4
(22) Anmeldetag: 04.11.2019
(51) Int. Cl.: A24D 3/06, A24D 3/16

(54) **FILTERVORRICHTUNG FÜR ZIGARETTEN UND/ODER PFEIFEN**
FILTER DEVICE FOR CIGARETTES AND/OR PIPES
DISPOSITIF FILTRANT POUR CIGARETTES ET / OU PIPES

(43) Veröffentlichungstag der Anmeldung: 05.05.2021
(73) Patentinhaber: Korpan, Nikolai N., 1090 Wien (AT); Palant, Volodymyr G., 03049 Kyiv (UA)
(72) Erfinder: Korpan, Nikolai N., 1090 Wien (AT); Palant, Volodymyr G., 03049 Kyiv (UA)
(74) Vertreter: Patentanwaltskanzlei Matschnig & Forsthuber OG

(56) Entgegenhaltungen:
- WO-A2-2007/028476
- CN-A- 102 090 716
- DE-A1- 2 906 510
- DE-B- 1 299 606
- DE-T2- 68 916 902
- DE-T2- 68 916 902
- JP-A- 2001 000 165
- US-A- 3 943 940

## Beschreibung

Die Erfindung betrifft eine Filtervorrichtung für eine Zigarette und/oder Pfeife zur Filterung von gesundheitsschädlichen Stoffen beim Rauchen, wobei die Filtervorrichtung zumindest eine Filterschicht mit einem Trägermedium umfasst.

Weiters betrifft die Erfindung eine Zigarette mit zumindest einer erfindungsgemäßen Filtervorrichtung.

Weiters betrifft die Erfindung eine Pfeife mit zumindest einer erfindungsgemäßen Filtervorrichtung.

Rauchen ist die Hauptursache für die Entwicklung vieler letaler Krankheiten. Derartige Folgen des Rauchens führen nicht nur zu einer Verschlechterung des Allgemeinbefindens und der Arbeitsfähigkeit, sondern fügen allen Organen und Systemen im menschlichen Organismus Schaden zu.

Der Zigarettenrauch, der vom Menschen beim Rauchen eingeatmet wird enthält Schwefel, Chlor, Kalium, Calcium, Brom und praktisch das gesamte Spektrum von Schwermetallen wie Blei, Cadmium, Chrom, Mangan, Eisen, Kupfer, Strontium, Zink und Nickel.

Im Zigarettenrauch sind mehr als die Hälfte der Gesamtmenge aller chemischen Komponenten enthalten, welche in der Zigarette selbst enthalten sind, wobei die Gesamtmenge an Schwermetallen im Rauch sowohl klassischer als auch leichter Zigaretten die gleiche ist.

DE68916902 T2 beschreibt eine Filtervorrichtung für eine Zigarette oder Pfeife zur Filterung von gesundheitsschädlichen Stoffen beim Rauchen, wobei die Filtervorrichtung zumindest eine Filterschicht mit einem Trägermedium umfasst. Das Trägermedium ist mit anorganischem Salzmaterial beschichtet, wobei das Salz aus einer starken Mineralsäure wie HCl oder HBr und ausgewählten Metallen der 1. und 2. Hauptgruppe des Periodensystems oder Übergangsmetallen besteht, einschließlich Kalzium, Kalium, Zink, Lithium und Magnesium, beispielsweise ZnCl2, LiBr, KBr, CaBr2, MnCl2, MgCl2.

JP2001000165 A bezieht sich auf eine Zigarette oder Pfeife mit einem Filter, der unerwünschte Bestandteile wie Teer und Schwermetalle, die im Tabakrauch enthalten sind, reduziert. Ein körniges basisches Kalziumphosphat kann zwischen zwei Filterschichten eingefügt werden.

WO2007028476 A2 offenbart einen Zigarettenfilter, der mindestens zwei Zusatzstoffe aufweist, ausgewählt aus Aktivkohle, Polymerharz, Metalloxiden und Metallhydraten, vor allem solche von Aluminium, Silizium, Titan und Magnesium.

DE2906510 A1 lehrt ein Filtermaterial für gasförmige oder flüssige Medien, enthaltend Aktivkohle und mindestens eines der Metalle Ca, Mg, Ba, Al, Cu und Übergangsmetalle.

CN102090716 A lehrt die Absorption von Schwermetallen in Zigarettenrauch mittels Carboxymethyl Chitosan.

US3943940 A beschreibt einen Zigarettenfilter, der eine Kapsel umfaßt, die beim Drücken mit den Fingern zerbrochen werden kann, und welche mit einer wäßrigen Lösung enthaltend Kaliumpermanganat und Chlor gefüllt ist. Vor dem Rauchen wird die Kapsel zerbrochen, die Kaliumpermanganatlösung durchdringt den Filter und oxidiert dann beim Rauchen das Nikotin im Rauch.

US3390686 A offenart einen Zigarettenfilter enthaltend Kapseln, die beim leichten Drücken während des Rauchens aufbrechen, und Wasser, Aromastoffe und Metallsalze enthalten können, vorzugsweise Eisensalz zur Absorption ungewünschter Bestandteile des Zigarettenrauchs.

Es ist eine Aufgabe der Erfindung, eine Filtervorrichtung für Zigaretten und/oder Pfeifen bereitzustellen, welche verbesserte Filtereigenschaften aufweist.

Diese Aufgabe wird durch die Merkmale der Ansprüche 1 und 5 gelöst.

In bisher noch nicht veröffentlichten Voruntersuchungen konnte von den Erfindern überraschenderweise festgestellt werden, dass Filtervorrichtungen zumindest einer mit einer Salzschicht beschichtete Filterschichte im Vergleich zu herkömmlichen Filtervorrichtungen eine deutlich verbesserte Filterwirkung aufweisen. Mit Hilfe der Röntgen-Fluoreszenz-Analyse konnte eine erhöhte Sorptionsfähigkeit der Filtervorrichtung bei den Elementen Blei, Strontium, Calcium und Vanadium nachgewiesen werden.

Es kann vorgesehen sein, dass die Filtervorrichtung zwei oder mehrere Filterschichten umfasst.

Es kann vorgesehen sein, dass die zwei oder mehreren Filterschichten zumindest abschnittsweise miteinander verbunden sind. Beispielsweise können die Filterschichten miteinander verklebt sein, um solcherart ein gegenseitiges Verschieben der einzelnen Filterschichten zu vermeiden.

Es kann vorgesehen sein, dass die zumindest eine Filterschicht in Form einer einschichtig gepressten Tablette ausgebildet ist, vorzugsweise mit einer Dicke von 0,1 bis 100 µm.

Besonders zweckmäßig kann es sein, wenn bei einer erfindungsgemäßen Filtervorrichtung zwei oder mehrere Filterschichten aus unterschiedlichen Trägermedien hergestellt sind.

Als Trägermaterialien, die die mit Salz beschichteten Filterschichten bilden, können beispielsweise Textilmaterialien aus Leinen oder Baumwolle, Mull, und/oder Vliesstoff eingesetzt werden.

Besonders vorteilhaft kann es sein, wenn das anorganische Salz, welches die Salzschicht bildet, ein Natriumsalz enthält. Zweckmäßig wird zur Beschichtung beispielsweise eine Kochsalzlösung verwendet. Die Salzschicht gemäß der Erfindung kann somit auch nur aus einem einzigen anorganischen Salz, vorzugsweise einem Natriumsalz, besonders bevorzugt aus Kochsalz, bestehen.

Es kann vorgesehen sein, dass die Salzschicht zumindest ein weiteres Salz umfasst, das ausgewählt ist aus der Gruppe bestehend aus: Kaliumsalz, Calciumsalz, Magnesiumsalz, Mangansalz. Im Rahmen der Erfindung können neben Kochsalz auch noch andere Salze oder Salzmischungen eingesetzt werden. Beispielsweise kann auch Meersalz zum Beschichten der Salzschichten auf den Trägermedien verwendet werden. Die Salzblume von Meersalz besteht beispielhaft im Mittel aus über 97 % Natriumchlorid, 0,5 % Calciumsulfat, 0,3 % Magnesiumchlorid, 0,2 % Magnesiumsulfat ("Bittersalz") und etwa 0,1 % Kaliumchlorid, der Rest ist verbliebenes Wasser.

Es kann vorgesehen sein, dass die Salzschicht eine Schichtdicke von 0,5 bis 10 µm, vorzugsweise 1 bis 5 µm, aufweist.

Die Aufgabe wird ebenso gemäß Anspruch 5 dadurch gelöst, dass die Filtervorrichtung zumindest eine Salzsolekapsel umfasst, wobei die zumindest eine Salzsolekapsel eine wässrige Salzlösung enthält, die von einer Kapselhülle umgeben ist, wobei die zumindest eine Salzsolekapsel an der zumindest einen Filterschicht angeordnet ist.

In den Voruntersuchungen der Erfinder hat sich überraschend gezeigt, dass durch Befeuchten der Salzschichten auf der zumindest eine Filterschicht die Filterwirkung der Filtervorrichtung weiter verbessert werden kann. Eine oder mehrere Salzsolekapseln, die in der Filtervorrichtung integriert sind und die durch einfaches Zusammendrücken geöffnet werden können, um sodann die darin befindliche Salzsole freizusetzen, sind eine besondere komfortable Variante, um die erfindungsgemäße Filtervorrichtung vor oder während des Rauchens befeuchten zu können.

Unter dem Begriff "Salzsole" versteht man eine wässrige Lösung von Salzen, die mindestens 14 g gelöster Stoffe pro 1 kg Wasser enthält. Die Bezeichnung Salzsole wird heute hauptsächlich für entsprechend konzentrierte Natriumchlorid-Lösungen verwendet.

Es kann vorgesehen sein, dass die Salzlösung eine Kochsalzlösung mit einer Salzkonzentration von 0,9 bis 35,9% ist.

Beispielsweise können eine isotonische Kochsalzlösung, oder eine zum Blutplasma isoosmotische Lösung aus Kochsalz (Natriumchlorid) in injektionsgeeignetem Wasser zur Beschichtung des Trägermediums verwendet werden.

Es kann vorgesehen sein, dass die zumindest eine Salzsolekapsel von 0,1 bis 1 ml einer wässrigen Salzlösung enthält.

Es kann vorgesehen sein, dass die Kapselhülle der zumindest einen Salzsolekapsel durch äußere Krafteinwirkung öffenbar ist, wobei die Kapselhülle vorzugsweise aus Gelatine oder einem Gelatine-enthaltenden Material hergestellt ist.

Es kann vorgesehen sein, dass das Trägermedium aus Mull, Leinen und/oder Vliesstoff gebildet ist.

Die Aufgabe wird ebenso gelöst durch eine Zigarette mit zumindest einer erfindungsgemäßen Filtervorrichtung.

Die Aufgabe wird ebenso gelöst durch eine Pfeife mit zumindest einer erfindungsgemäßen Filtervorrichtung.

Nachfolgend wird die Erfindung anhand von beispielhaften Zeichnungen näher erläutert. Hierbei zeigt
Fig. 1 eine beispielhafte Zigarette mit einer Filtervorrichtung mit drei Filterschichten;
Fig. 2 eine Detailansicht der Filterschichten aus Fig. 1;
Fig. 3 eine weitere beispielhafte Zigarette mit einer Filtervorrichtung, welche eine Salzsolekapsel umfasst; und
Fig. 4 eine Detailansicht der Salzsolekapsel aus Fig. 3.

Fig. 1 zeigt eine beispielhafte Zigarette 1 mit einer Filtervorrichtung 10 zur Filterung von gesundheitsschädlichen Stoffen beim Rauchen, wobei die Filtervorrichtung 10 in der gezeigten Figur drei Filterschichten 100 mit jeweils einem Trägermedium 110 umfasst.

Die Filterschichten 100 weisen jeweils eine Salzschicht auf, welche auf dem Trägermedium 110 angeordnet ist, wobei die Salzschicht zumindest aus Kochsalz gebildet ist, wobei die Salzschicht zumindest ein weiteres Salz umfassen kann, das ausgewählt ist aus der Gruppe bestehend aus: Kaliumsalz, Calciumsalz, Magnesiumsalz, Mangansalz.

Die Salzschichten weisen dabei jeweils eine Schichtdicke von 0,5 bis 10 µm, vorzugsweise 1 bis 5 µm, auf.

**Fig. 2** zeigt hierzu eine Detailansicht der drei Filterschichten **100** der Filtervorrichtung **10** aus **Fig. 1****,** wobei die einzelnen Filterschichten **100** mittels eines Klebemittels **150** verbunden sind.

**Fig. 3** zeigt eine weitere beispielhafte Zigarette **2,** umfassend eine Salzsolekapsel **200,** welche eine wässrige Salzlösung **220** enthält, die von einer Kapselhülle **210** umgeben ist, wobei die Salzsolekapsel **200** an einer Filterschicht **100** angeordnet ist. Eine detailliertere Ansicht der Salzsolekapsel **200** ist in **Fig. 4** zu sehen.

Die Salzsolekapsel **200** enthält dabei eine wässrige Salzlösung **220** von 0,1 bis 1 ml, wobei die Salzlösung **220** eine Kochsalzlösung mit einer Salzkonzentration von 0,9 bis 35,9% ist.

Die Kapselhülle **210** der Salzsolekapsel **200** ist durch äußere Krafteinwirkung öffenbar, sodass die darin enthaltene wässrige Salzlösung austritt und auf bzw. in die Filterschicht **100** gelangen kann, wobei die Kapselhülle **210** vorzugsweise aus Gelatine oder einem Gelatine-enthaltenden Material hergestellt ist.

Bei beiden gezeigten Varianten der Zigaretten **1, 2** kann das Trägermedium **110** der Filterschicht **100** aus Mull, Leinen und/oder Vliesstoff gebildet sein.

**LISTE DER BEZUGSZEICHEN**

| | |
|---|---|
| Zigarette | 1,2 |
| Filtervorrichtung | 10 |
| Filterschicht | 100 |
| Trägermedium | 110 |
| Klebemittel | 150 |
| Salzsolekapsel | 200 |
| Kapselhülle | 210 |
| Salzlösung | 220 |

## Patentansprüche

1. Filtervorrichtung (10) für eine Zigarette und/oder Pfeife zur Filterung von gesundheitsschädlichen Stoffen beim Rauchen, wobei die Filtervorrichtung (10) zumindest eine Filterschicht (100) mit einem Trägermedium (110) umfasst, die zumindest eine Filterschicht (100) eine Salzschicht aufweist, welche auf dem Trägermedium (110) angeordnet ist, wobei die Salzschicht aus zumindest einem anorganischen Salz gebildet ist,
**dadurch gekennzeichnet, dass**
das anorganische Salz, welches die Salzschicht bildet, Kochsalz enthält.

2. Filtervorrichtung nach Anspruch 1, **dadurch gekennzeichnet, dass** die Filtervorrichtung (10) zwei oder mehrere Filterschichten (100) umfasst.

3. Filtervorrichtung nach einem der Ansprüche 1 oder 2, **dadurch gekennzeichnet, dass** die Salzschicht zumindest ein weiteres Salz umfasst, das ausgewählt ist aus der Gruppe bestehend aus: Kaliumsalz, Calciumsalz, Magnesiumsalz, Mangansalz.

4. Filtervorrichtung nach einem der Ansprüche 1 bis 3, **dadurch gekennzeichnet, dass** die Salzschicht eine Schichtdicke von 0,5 bis 10 µm, vorzugsweise 1 bis 5 µm, aufweist.

5. Filtervorrichtung für eine Zigarette und/oder Pfeife zur Filterung von gesundheitsschädlichen Stoffen beim Rauchen, wobei die Filtervorrichtung (10) zumindest eine Filterschicht (100) mit einem Trägermedium (110) umfasst, **dadurch gekennzeichnet, dass** die Filtervorrichtung zumindest eine Salzsolekapsel umfasst, wobei die zumindest eine Salzsolekapsel (200) eine wässrige Salzlösung (220) enthält, die von einer Kapselhülle (210) umgeben ist, wobei die zumindest eine Salzsolekapsel (200) an der zumindest einen Filterschicht (100) angeordnet ist, wobei die Salzlösung eine Kochsalz-Lösung ist.

6. Filtervorrichtung nach Anspruch 5, **dadurch gekennzeichnet, dass** die Salzlösung (220) eine Kochsalzlösung mit einer Salzkonzentration von 0,9 bis 35,9% ist.

7. Filtervorrichtung nach Anspruch 5 oder 6, **dadurch gekennzeichnet, dass** die zumindest eine Salzsolekapsel (200) von 0,1 bis 1 ml einer wässrigen Salzlösung (220) enthält.

8. Filtervorrichtung nach einem der Ansprüche 5 bis 7, **dadurch gekennzeichnet, dass** die Kapselhülle (210) der zumindest einen Salzsolekapsel (200) durch äußere Krafteinwirkung öffenbar ist, wobei die Kapselhülle (210) vorzugsweise aus Gelatine oder einem Gelatine-enthaltenden Material hergestellt ist.

9. Filtervorrichtung nach einem der Ansprüche 1 bis 8, **dadurch gekennzeichnet, dass** das Trägermedium (110) aus Mull, Leinen und/oder Vliesstoff gebildet ist.

10. Zigarette mit zumindest einer Filtervorrichtung gemäß einem der Ansprüche 1 bis 9.

11. Pfeife mit zumindest einer Filtervorrichtung gemäß einem der Ansprüche 1 bis 9.

## Claims

1. Filter device (10) for a cigarette and/or pipe for filtering substances harmful to health during smoking, the filter device (10) comprising at least one filter layer (100) with a carrier medium (110), the at least one filter layer (100) having a salt layer arranged on the carrier medium (110), the salt layer being formed from at least one inorganic salt
**characterized in that**
the inorganic salt forming the salt layer comprises common salt.

2. Filter device according to claim 1, **characterized in that** the filter device (10) comprises two or more filter layers (100).

3. Filter device according to one of claims 1 or 2, **characterized in that** the salt layer comprises at least one further salt selected from the group consisting of: Potassium salt, Calcium salt, Magnesium salt, Manganese salt.

4. Filter device according to any one of claims 1 to 3, **characterized in that** the salt layer has a layer thickness of 0.5 to 10 µm, preferably 1 to 5 µm.

5. Filter device for a cigarette and/or pipe for filtering substances harmful to health during smoking, wherein the filter device (10) comprises at least one filter layer (100) with a carrier medium (110), **characterized in that** the filter device comprises at least one salt-sole capsule, wherein the at least one salt capsule (200) contains an aqueous salt solution (220) surrounded by a capsule shell (210), wherein the at least one salt capsule (200) is disposed on the at least one filter layer (100), wherein the salt solution is a common salt solution.

6. Filter device according to claim 5, **characterized in that** the salt solution (220) is a saline solution having a salt concentration of 0.9 to 35.9%.

7. Filter device according to claim 5 or 6, **characterized in that** the at least one salt capsule (200) contains from 0.1 to 1 ml of an aqueous salt solution (220).

8. Filter device according to any one of claims 5 to 7, **characterized in that** the capsule shell (210) of the at least one salt capsule (200) is openable by external force, wherein the capsule shell (210) is preferably made of gelatin or a gelatin-containing material.

9. Filter device according to any one of claims 1 to 8, **characterized in that** the carrier medium (110) is formed of gauze, linen and/or nonwoven fabric.

10. Cigarette having at least one filter device according to any one of claims 1 to 9.

11. Pipe having at least one filter device according to any one of claims 1 to 9.

## Revendications

1. Dispositif de filtration (10) pour une cigarette et/ou une pipe pour filtrer des substances nocives lors du tabagisme, le dispositif de filtration (10) comprenant au moins une couche de filtration (100) avec un milieu de support (110), la au moins une couche de filtration (100) présentant une couche de sel qui est disposée sur le milieu de support (110), la couche de sel étant formée d'au moins un sel inorganique,
**caractérisé en ce que**
le sel inorganique formant la couche de sel contient du sel de cuisine.

2. Dispositif de filtration selon la revendication 1, **caractérisé en ce que** le dispositif de filtration (10) comprend deux ou plusieurs couches de filtration (100).

3. Dispositif de filtration selon l'une des revendications 1 ou 2, **caractérisé en ce que** la couche de sel comprend au moins un autre sel choisi dans le groupe constitué par : Sel de potassium, sel de calcium, sel de magnésium, sel de manganèse.

4. Dispositif de filtration selon l'une des revendications 1 à 3, **caractérisé en ce que** la couche de sel présente une épaisseur comprise entre 0,5 et 10 microns, de préférence entre 1 et 5 microns.

5. Dispositif de filtration pour une cigarette et/ou une pipe pour filtrer des substances nocives pour la santé lors du tabagisme, le dispositif de filtration (10) comprenant au moins une couche de filtration (100) avec un milieu porteur (110), **caractérisé en ce que** le dispositif de filtration comprend au moins une capsule de sel, ladite au moins une capsule de sel (200) contenant une solution saline aqueuse (220) entourée par une enveloppe de capsule (210), ladite au moins une capsule de sel (200) étant disposée sur ladite au moins une couche filtrante (100), ladite solution saline étant une solution de sel de cuisine.

6. Dispositif de filtration selon la revendication 5, **caractérisé en ce que** la solution saline (220) est une solution saline ayant une concentration en sel de 0,9 à 35,9%.

7. Dispositif de filtration selon la revendication 5 ou 6, **caractérisé en ce que** ladite au moins une capsule de sel (200) contient de 0,1 à 1 ml d'une solution saline aqueuse (220).

8. Dispositif de filtration selon l'une des revendications 5 à 7, **caractérisé en ce que** l'enveloppe (210) de ladite au moins une capsule de sel (200) peut être ouverte par l'application d'une force extérieure, ladite enveloppe de capsule (210) étant de préférence réalisée en gélatine ou en un matériau contenant de la gélatine.

9. Dispositif de filtration selon l'une des revendications 1 à 8, **caractérisé en ce que** le milieu de support (110) est formé de gaze, de lin et/ou de tissu non tissé.

10. Cigarette comprenant au moins un dispositif de filtration selon l'une des revendications 1 à 9.

11. Pipe comprenant au moins un dispositif de filtration selon l'une quelconque des revendications 1 à 9.
